# EUROPÄISCHE PATENTSCHRIFT

(11) **EP 2 095 803 B1**
(45) Veröffentlichungstag und Bekanntmachung des Hinweises auf die Patenterteilung: **23.05.2012**
(21) Anmeldenummer: 08002250.2
(22) Anmeldetag: 07.02.2008
(51) Int. Cl.: A61G 7/05, B60B 33/02

(54) **Feststellbremse für Möbel mit Rollen, insbesondere Betten und Bett mit einer solchen Feststellbremse**
Immobilising brake for furniture with rollers, in particular beds and bed with such an immobilising brake
Frein de stationnement pour meubles sur roulettes, en particulier des lits et lit doté d'un tel frein de stationnement

(43) Veröffentlichungstag der Anmeldung: 02.09.2009
(73) Patentinhaber: Wissner-Bosserhoff GmbH, D-58739 Wickede (DE)
(72) Erfinder: Bernal, Carlos, 59494 Soest (DE)
(74) Vertreter: Graefe, Jörg

(56) Entgegenhaltungen:
- EP-A- 1 787 614
- DE-A1- 4 236 150
- DE-A1- 19 614 626
- GB-A- 677 613
- US-B1- 6 460 205

## Beschreibung

Die vorliegende Erfindung betrifft eine Feststellbremse für Möbel mit Rollen, insbesondere Betten, mit welcher in einem ersten Zustand der Feststellbremse das Möbel gegen ein Wegrollen feststellbar sind und in einem zweiten Zustand der Feststellbremse die Rollen drehbar sind.

Ein Bett mit einer solchen Feststellbremse ist aus der europäischen Patentanmeldung, die unter der Veröffentlichungsnummer EP 1 645 257 A1 veröffentlicht wurde, bekannt. Die Feststellbremse, die in dieser Patentanmeldung offenbart ist, weist zumindest ein ein- oder mehrteiliges Feststellmittel auf, das zum Feststellen des Bettes geeignet und eingerichtet ist. Außerdem weist die Feststellbremse zumindest ein ein- oder mehrteiliges Betätigungsmittel auf, mit welchem die Feststellbremse aus dem ersten Zustand in den zweiten Zustand überführbar ist und umgekehrt.

Eine Besonderheit der in der europäischen Patentanmeldung mit der Veröffentlichungsnummer EP 1 645 257 A1 offenbarten Feststellbremse ist, dass die Betätigungsmittel durch eine Krafteinwirkung in die gleiche Richtung zum Lösen der Bremse und Feststellen der Bremse betätigt werden können. Ein Betätigungspedal der Betätigungsmittel kann sowohl zum Lösen der Bremse als auch zum Festsetzen der Bremse nach unten gedrückt werden. Durch einen Mechanismus, insbesondere durch die Feststellmittel wird dann erreicht, dass nach einer Betätigung der Betätigungsmittel die Feststellbremse in dem dann eingenommenen Zustand verbleibt und zwar bis zur nächsten Betätigung.

Der Mechanismus, mit welchem der Verbleib der Feststellbremse in dem eingenommenen Zustand nach einer Entlastung der Betätigungsmittel erreicht wird, ist sehr aufwändig. Er besteht aus einer Vielzahl von Einzelteilen, die miteinander zusammenwirken.

Hier setzt die vorliegende Erfindung an.

Der vorliegenden Erfindung liegt die Aufgabe zugrunde, eine Feststellbremse der eingangs genannten Art so zu verbessern, dass der Verbleib der Feststellbremse in dem nach einer Betätigung eingenommenen Zustand bis zur nächsten Betätigung mit einfachen, handelsüblichen Bauteilen gesichert ist.

Diese Aufgabe von den Merkmalen des Anspruchs erfindungsgemäß dadurch gelöst, dass das Feststellmittel eine blockierbare Gasfeder umfasst, die in dem ersten Zustand der Feststellbremse blockiert ist und die in dem zweiten Zustand der Feststellbremse blockiert ist und die geeignet und eingerichtet ist, beim Wechsel der Feststellbremse vom ersten Zustand in den zweiten Zustand gelöst zu werden.

Blockierbare Federn im Sinne der Erfindung sind solche Federn, deren Länge in zumindest zwei verschiedenen Zuständen blockierbar ist. Durch ein Aufheben der Blockierung kann die Länge einer blockierbare Feder verändert werden. Das Prinzip einer blockierbaren Feder ist beispielsweise von Kugelschreibern bekannt, bei denen durch Anordnungen mit blockierbaren Federn eine Kugelschreibermine durch ein wiederholtes Drücken auf einen Auslöseknopf, der stirnseitig aus einem Kugelschreibergehäuse herausragt, aus dem Kugelschreibergehäuse herausgedrückt werden kann oder in das Kugelschreibergehäuse hereingezogen werden kann.

Bekannt sind blockierbare Federn auch als blockierbare Gasfedern. Blockierbare Gasfedern sind als handelsübliche Bauteile auf dem Markt erhältlich und beispielsweise aus der Druckschrift DE 42 36 150 A1 bekannt. Die Stabilus GmbH bietet derartige blockierbare Gasfedern beispielsweise unter der Bezeichnung "Bloc-O-Lift" an.

Die Länge der Gasfeder, wie in einer erfindungsgemäßen Feststellbremse verwendet werden kann, ist im ersten Zustand und im zweiten Zustand der Feststellbremse unterschiedlich. Durch das Blockieren der Gasfeder in den beiden unterschiedlichen Zuständen der Feststellbremse und der gleichzeitigen unterschiedlichen Länge der Gasfeder in den beiden Zuständen kann ein Blockieren der Drehung der Rollen erreicht werden.

Gemäß der Erfindung kann die Gasfeder geeignet und eingerichtet sein, durch eine Betätigung, d. h. eine Krafteinwirkung in die gleiche Richtung gelöst zu werden und auf eine andere Länge gebracht zu werden.

Gemäß der Erfindung kann die Gasfeder einen Zylinder und einen Kolben aufweisen, wobei der Kolben in dem Zylinder verschiebbar angeordnet ist. Die Gasfeder ist vorzugsweise so ausgebildet, dass durch eine Krafteinwirkung in Richtung der Kolbenstange die Gasfeder gelöst werden kann, um in einen anderen Zustand bzw. in eine andere Stellung überführt zu werden.

Das Betätigungsmittel kann mit der Kolbenstange oder mit dem Zylinder zum Zwecke des Lösens der Gasfeder und Überführen der Gasfeder in einen anderen Zustand gekoppelt sein. Das Feststellmittel kann ferner zumindest ein Andruckelement umfassen, das geeignet und eingerichtet ist, im ersten Zustand der Feststellbremse die Rollen zu blockieren und die Rolle im zweiten Zustand der Feststellbremse frei zu geben. Dazu kann das Andruckelement geeignet und eingerichtet sein zwischen einer ersten Stellung im ersten Zustand der Feststellbremse und einer zweiten Stellung im zweiten Zustand der Feststellbremse verschoben zu werden.

Das Feststellelement kann ferner ein Koppelelement umfassen, über welches die Kolbenstange oder der Zylinder der Gasfeder mit dem Andruckelement gekoppelt ist. Das Koppelelement ist schwenkbar gelagert und geeignet und eingerichtet, zwischen einer ersten Stellung im ersten Zustand der Feststellbremse und einer zweiten Stellung im zweiten Zustand der Feststellbremse geschwenkt zu werden. Die Schwenkstellung wird dabei vorzugsweise durch die Länge der Gasfeder bestimmt.

Vorzugsweise ist der Zylinder oder die Kolbenstange mit einem Koppelelement gelenkig verbunden.

Das Koppelelement einer erfindungsgemäßen Feststellbremse kann eine Führungskontur zum Führen des Andruckselements aufweisen, an welcher das Andruckelement vorzugsweise unter dem Vordruck eines Federelements anliegt. Das Federelement kann somit zum Drücken des Andruckelements an die Führungskontur des Koppelelements geeignet und eingerichtet sein.

Das Betätigungsmittel einer erfindungsgemäßen Feststellbremse kann über das Koppelelement mit dem Andruckelement gekoppelt sein, um Betätigungskräfte von dem Betätigungsmittel auf das Andruckelement zu übertragen.

Außerdem kann das Betätigungsmittel über das Koppeieiement mit der Gasfeder gekoppelt sein, um zum Aufheben der Blockierung eine Kraft auf die Gasfeder zu übertragen.

Das Betätigungsmittel ist vorzugsweise gelenkig mit dem Koppelelement verbunden.

Das Betätigungsmittel einer erfindungsgemäßen Feststellbremse kann einen Betätigungshebel oder ein Betätigungspedal und ein Übertragungselement zur Übertragung einer Betätigungskraft vom Betätigungshebel oder Betätigungspedal zum Koppelelement aufweisen.

Das Koppelelement kann mehrteilig ausgebildet sein und ein erstes Kopplungsteil, ein Verbindungsteil und ein zweites Kopplungsteil umfassen, die vorzugsweise starr miteinander verbunden sind. Das Betätigungsmittel kann mit dem ersten Kopplungsteil des Koppelelements gelenkig verbunden sein. Die Gasfeder ist dagegen vorzugsweise mit dem zweiten Kopplungsteil des Koppelelements verbunden. Die Führungskontur kann an dem zweiten Kopplungsteil des Koppelelements vorgesehen sein.

Ein erfindungsgemäßes Bett, insbesondere ein Pflegebett kann auf Rollen ruhende Fußstützen und zumindest eine Feststellbremse nach der vorgenannten Art aufweisen. Je zwei Rollen können dabei jeweils einer Feststellbremse zugeordnet sein. Eine solche Feststellbremse kann dann zusätzlich zu dem Andruckelement ein weiteres Andruckelement aufweisen, wobei jedem Andruckelement jeweils eine Rolle zugeordnet ist. Jede Feststellbremse kann außerdem zu dem Koppelelement ein weiteres Koppelelement aufweisen, und das weitere Koppelelement kann dem weiteren Andruckelement zugeordnet sein. Die beiden Koppelelemente jeder Feststellbremse können über je ein Kraftübertragungsglied miteinander gekoppelt sein.

Die Feststellbremse kann zusätzlich zu dem Betätigungsmittel ein weiteres Betätigungsmittel aufweisen, und die weiteren Betätigungsmittel können dem weiteren Koppelelement zugeordnet sein.

Ein Ausführungsbeispiel für eine erfindungsgemäße Feststellbremse sowie einer Fußstütze eines Bettes mit Rollen und erfindungsgemäßer Feststellbremse sind anhand der Zeichnungen näher beschrieben. Darin zeigen:
- Fig. 1: eine Fußstütze, Rollen und Feststellbremse eines erfindungsgemäßen Bettes,
- Fig. 2: eine perspektivische Darstellung der Feststellbremse und der Rollen gemäß Figur 1,
- Fig. 3: eine Ansicht der Feststellbremse und der Rolle gemäß Figur 2 von vorne bei ungebremsten Rollen,
- Fig. 4: ein Detail aus Figur 3,
- Fig. 5: die Anordnung gemäß Figur 3 jedoch bei festgestellten Rollen und
- Fig. 6: ein Detail aus Figur 5.

Die in Figur 1 dargestellte Fußstütze A eines erfindungsgemäßen Bettes ruht auf Rollen B1, die an Auslegern A1 der Fußstütze angebracht sind. Die Ausleger A1 sind mit unteren Enden A2 von Hubsäulen verbunden, deren Hubzylinder A4 in der Figur 1 nur angedeutet sind. Zugleich ist das untere Ende A2 der Hubsäulen mit einem Verbindungsblech A3 verbunden, womit die rechte Hälfte und eine linke Hälfte der Fußstützes zusammengehalten werden.

Auf dem verfahrbaren oberen Ende der Hubzylinder A4 ruht ein Querträger A5, auf welchem ein Bettobergestell oder ein Matratzenrahmen des erfindungsgemäßen Bettes ruhen kann.

Die Rollen B1 (siehe Figur 4 und Figur 6) sind Teil einer Rollenbaugruppe B, die neben der Rolle B1 auch einen Rollenhalter B2 umfasst, in dem die Rolle B1 drehbar gehalten ist. Der Rollenhalter B2 ist seinerseits um eine senkrechte Achse drehbar an dem Ausleger A1 der Fußstütze des Bettes gelagert.

An dem Rollenhalter B1 der Rolle ist ein Stift verschiebbar gelagert, der nachfolgend als Andruckelement 11 bezeichnet wird. Dieses Andruckelement 11 kann zwischen einer Stellung verschoben werden, in der es auf die Rolle B1 drückt und dadurch eine Drehung der Rolle B1 blockiert. In einer anderen Stellung hat das Andruckelement 11 einen Abstand zur Rolle B1, so dass sich diese gegenüber dem Andruckelement 11 frei drehen kann. Durch ein nicht dargestelltes Federelement wird das Andruckelement 11 in die Stellung gedrückt, in welcher die Rolle B1 nicht blockiert ist.

Das Andruckelement 11 ist Teil der Feststellmittel 1 der Feststellbremse C des erfindungsgemäßen Bettes. Neben dem Andruckelement 11 zählen auch ein Koppelelement 12 und eine Gasfeder 10 zum Feststellmittel 1. Das Feststellmittel 1 ist somit mehrteilig ausgebildet. Das Koppelelement 12, welches ebenfalls mehrteilig ausgebildet ist, ist schwenkbar an dem Ausleger A1 der Fußstütze A gelagert. Das Koppelelement 12 weist ein erstes Kopplungsteil 120 auf, ein Verbindungsteil 121 und ein zweites Kopplungsteil 122 auf, die starr miteinander verbunden sind. Das Verbindungsteil 121 bildet zugleich eine Drehachse, mit welchem das Koppelelement 12 an dem Ausleger A1 schwenkbar befestigt ist.

Das zweite Kopplungsteil 122 weist eine Führungskontur 1220 auf, an welcher das Andruckelement 11 aufgrund des Federdrucks des nicht dargestellten Federelements ständig anliegt. Da die Führungskontur in einem Bereich einen größeren Abstand zur Schwenkachse des Koppelelements 12 hat als in einem anderen Bereich, kann durch ein Schwenken des zweiten Kopplungsteils 122 das Andruckelement 11 aus der einen Stellung, in welcher die Rolle B1 frei drehen kann, in eine andere Stellung, in welcher die Rolle B1 blockiert ist, verschoben werden.

In der Darstellung der Figur 3 und der Figur 4 ist die Rolle B1 nicht blockiert, dass heißt das Andruckelement 11 ist in einer oberen Stellung, während in der Darstellung der Figur 5 und der Figur 6 die Rolle B1 blockiert ist und das Andruckelement 11 durch die Führungskontur 1220 gegen die Rolle B1 gedrückt wird.

Zum Schwenken des Koppelelements 12 und somit auch des zweiten Kopplungsteils 122 mit der Führungskontur 1220 ist das Koppelelement 12 mit dem Betätigungsmittel 2 verbunden. Das Betätigungsmittel 2 weist ein Betätigungspedal 20 auf, das gelenkig mit einem Übertragungselement 21 des Betätigungsmittels 2 verbunden ist. Das Übertragungselement 21 ist gelenkig mit dem Koppelelement 12 verbunden. Das Betätigungspedal 20 ist schwenkbar an dem Ausleger A1 der Fußstütze A gelagert. Wird das Betätigungspedal 20 nach unten geschwenkt, wird die Betätigungskraft, die auf das Betätigungspedal einwirkt, vom Betätigungspedal 20 auf das Übertragungselement 21 und von dem Übertragungselement 21 auf das Koppelelement 12 übertragen. Dadurch wird das Koppelelement in seine erste Stellung oder seine zweite Stellung geschwenkt und gleichzeitig eine Betätigung der Gasfeder 10 bewirkt, die ihre Länge ändert.

Damit nach der Wegnahme der Betätigungskraft, das Koppelelement in seiner eingenommenen Stellung bleibt, ist die blockierbare Gasfeder 10 vorgesehen. Die blockierbare Gasfeder 10 weist einen Zylinder 101 auf, der schwenkbar an einem Kragarm A11 des Auslegers A1 befestigt ist. Die Gasfeder weist darüber hinaus auch eine Kolbenstange 102 auf, die mit einem Kolben in dem Zylinder 101 verbunden ist. Das Ende der Kolbenstange 102 ist gelenkig mit dem zweiten Kopplungsteil 122 des Koppelelements 12 verbunden.

Die blockierbare Gasfeder 10 wird durch einen axialen Druck auf die Kolbenstange betätigt. Die Kolbenstange wird dabei verschoben. Durch einen in den Figuren nicht näher dargestellten, aus dem Stand der Technik jedoch bekannten Mechanismus wird die Kolbenstange dabei bei jeder Betätigung in einer blockierten Stellung gebracht. Durch eine weitere Betätigung kann die Kolbenstange aus dieser blockierten Stellung gelöst werden und in die andere blockierte Stellung überführt werden. Bei jedem Wechsel aus der einen blockierten Stellung der Gasfeder in die andere ändert sich der Abstand zwischen dem Anlenkpunkt der Kolbenstange 102 und dem Anlenkpunkt des Zylinders 101. Das zweite Kopplungsteil bzw. das gesamte Koppelelement wird dadurch in seinen verschiedenen Stellungen durch die Gasfeder blockiert und gehalten. Bei einer Betätigung des Betätigungspedals 20 wird eine axiale Kraft auf die Kolbenstange 102 ausgeübt, um die Blockierung aufzuheben und das Koppelelement 12 in seine jeweils andere Stellung zu schwenken und dadurch die Feststellbremse zu lösen oder anzuziehen.

Die Feststellbremse weist ein Kraftübertragungsglied 3 auf, welches zu einem weiteren Betätigungsmittel 2a und weiteren Feststellmitteln 1 a auf der anderen Seite der Fußstütze führt. Das weitere Feststellmittel 1a und die weiteren Betätigungsmittel 2a sind analog zu dem bisher beschriebenen Feststellmittel 1 und dem bisher beschriebenen Betätigungsmittel 2 ausgebildet. Ein einziger Unterscheid besteht darin, dass die Feststellmittel 1a keine Gasfeder 10 umfassen, da die Blockierung durch die Gasfeder 10 auf der einen Seite der Fußstütze ausreichend für die Blockierung der Koppelelemente 12 bzw. des weiteren Koppelelementes 12a auf beiden Seiten der Fußstütze ist. Das weitere Koppelelement, welches ebenfalls ein erstes Kopplungsteil 120a, ein zweites Verbindungsteil 121a und ein zweites Kopplungsteil 122a mit einer Führungskontur 1220a aufweist, drückt also ebenso auf ein Andruckelement 11a, um die Rolle B1 zu blockieren. Die weiteren Betätigungsmittel 2 umfassen ein Betätigungspedal 20a und ein Übertragungselement 21 a. Diese ermöglichen eine Betätigung der Feststellbremse auch von der gegenüberliegenden Seite der Fußstütze. Die Feststellbremse des Bettes kann somit von beiden Seiten der Fußstütze, d. h. von beiden Seiten des Bettes betätigt werden.

## Patentansprüche

1. Feststellbremse (C) für Möbel mit Rollen (B1), insbesondere Bett, mit welcher in einem ersten Zustand der Feststellbremse (C) die Rollen (B1) des Möbels feststellbar sind und in einem zweiten Zustand der Feststellbremse (C) die Rollen (B1) drehbar sind,
- mit zumindest einem ein- oder mehrteiligen Feststellmittel (1), das zum Feststellen der Rollen (B1) geeignet und eingerichtet ist,
- mit zumindest einem ein- oder mehrteiligen Betätigungsmittel (2), mit welchem die Feststellbremse (C) aus dem ersten Zustand in den zweiten Zustand überführbar ist und umgekehrt,
**dadurch gekennzeichnet,**
**dass** das Feststellmittel (1) eine blockierbare Gasfeder (10) umfasst, die in dem ersten Zustand der Feststellbremse (C) und die in dem zweiten Zustand der Feststellbremse (C) blockiert und die beim Wechsel der Feststellbremse (C) vom ersten Zustand in den zweiten Zustand lösbar ist und die beim Wechsel der Feststellbremse (C) vom zweiten Zustand in den ersten Zustand lösbar ist, und
**dass** die Gasfeder (10) einen Zylinder (101) und einen Kolben aufweist, der in dem Zylinder verschiebbar angeordnet ist.

2. Feststellbremse (C) nach Anspruch 1, **dadurch gekennzeichnet, dass** die Gasfeder (10) Im ersten Zustand der Feststellbremse durch eine Krafteinwirkung in Richtung einer Kolbenstange (102) lösbar ist.

3. Feststellbremse (C) nach Anspruch 2, **dadurch gekennzeichnet, dass** die Gasfeder (10) im zweiten Zustand der Feststellbremse durch eine Krafteinwirkung in die gleiche Richtung der Kolbenstange lösbar ist, wie im ersten Zustand.

4. Feststellbremse (C) nach Anspruch 2 oder 3, **dadurch gekennzeichnet, dass** das Betätigungsmittel (2) mit der Kolbenstange (102) oder mit dem Zylinder (101) zum Lösen der Gasfeder (10) gekoppelt ist.

5. Feststellbremse (C) nach einem der Ansprüche 1 bis 4, **dadurch gekennzeichnet, dass** das Feststellmittel (1) zumindest ein Andruckelement (11) umfasst, mit dem im ersten Zustand der Feststellbremse (C) die Rollen (B1) blockierbar sind und das die Rollen (B1) im zweiten Zustand der Feststellbremse (C) freigibt.

6. Feststellbremse (C) nach Anspruch 5, **dadurch gekennzeichnet, dass** das Andruckelement (11) zwischen einer ersten Stellung im ersten Zustand der Feststellbremse (C) und einer zweiten Stellung im zweiten Zustand der Feststellbremse (C) verschiebbar ist.

7. Feststellbremse (C) nach Anspruch 5 oder 6, **dadurch gekennzeichnet, dass** das Feststellmittel (1) ein Koppelelement (12) umfasst, über welches die Kolbenstange (102) oder der Zylinder (101) der Gasfeder (10) mit dem Andruckelement (11) gekoppelt sind.

8. Feststellbremse (C) nach Anspruch 7, **dadurch gekennzeichnet, dass** das Koppelelement (12) schwenkbar gelagert ist und zwischen einer ersten Stellung im ersten Zustand der Feststellbremse (C) und einer zweiten Stellung im zweiten Zustand der Feststellbremse (C) schwenkbar ist.

9. Feststellbremse (C) nach Anspruch 8, **dadurch gekennzeichnet, dass** der Zylinder (101) oder die Kolbenstange (102) an dem Koppelelement (12) gelenkig angebracht sind.

10. Feststellbremse (C) nach Anspruch 8 oder 9, **dadurch gekennzeichnet, dass** das Koppelelement (12) eine Führungskontur (1220) zum Führen des Andruckelements (11) aufweist, an welcher das Andruckelement (11) anliegt.

11. Feststellbremse (C) nach Anspruch 10, **dadurch gekennzeichnet, dass** die Feststellbremse ein Federelement aufweist, mit dem das Andruckelement (11) an die Führungskontur (1220) des Koppelelements (12) andrückbar ist.

12. Feststellbremse (C) nach einem der Ansprüche 7 bis 11, **dadurch gekennzeichnet, dass** das Betätigungsmittel (2) über das Koppelelement (12) mit dem Andruckelement (11) gekoppelt ist.

13. Feststellbremse (C) nach einem der Ansprüche 7 bis 12, **dadurch gekennzeichnet, dass** das Betätigungsmittel (2) über das Koppelelement (12) mit der Gasfeder (10) gekoppelt ist.

14. Feststellbremse (C) nach Anspruch 12 oder 13, **dadurch gekennzeichnet, dass** das Betätigungsmittel (2) gelenkig mit dem Koppelelement (12) verbunden ist.

15. Feststellbremse (C) nach einem der Ansprüche 12 bis 14, **dadurch gekennzeichnet, dass** das Betätigungsmittel (2) einen Betätigungshebel oder ein Betätigungspedal (20) und zumindest ein Übertragungselement (21) zur Übertragung einer Betätigungskraft vom Betätigungshebel oder Betätigungspedal (20) zum Koppelelement (12) umfasst,

16. Feststellbremse (C) nach einem der Ansprüche 7 bis 15, **dadurch gekennzeichnet, dass** das Koppelelement (12) ein erstes Kopplungsteil (120), ein Verbindungsteil (121) und ein zweites Kopplungsteil (122) umfasst, die starr miteinander verbunden sind.

17. Feststellelement (C) nach Anspruch 16, **dadurch gekennzeichnet, dass** die Betätigungsmittel (2) mit dem ersten Kopplungsteil (120) des Koppelelements (12) gelenkig verbunden sind.

18. Feststellelement (C) nach Anspruch 16 oder 17, **dadurch gekennzeichnet, dass** die Gasfeder (10) mit dem zweiten Kopplungsteil (122) des Koppelelements (12) verbunden ist.

19. Feststellbremse (C) nach einem der Ansprüche 16 bis 18, **dadurch gekennzeichnet, dass** die Führungskontur (1220) an dem zweiten Kopplungsteil (122) des Koppelelements (12) vorgesehen ist.

20. Bett, insbesondere Pflegebett, mit auf Rollen (B1) ruhenden Fußstütze und mit Feststellbremsen (C),
**dadurch gekennzeichnet, dass**
die Feststellbremse (C) nach einem der Ansprüche 1 bis 19 ausgebildet ist.

21. Bett nach Anspruch 20, **dadurch gekennzeichnet, dass** zwei Rollen (B1) jeweils eine Feststellbremse (C) zugeordnet ist.

22. Bett nach Anspruch 21, **dadurch gekennzeichnet, dass** jede Feststellbremse (C) zusätzlich zu dem Andruckelement (11) ein weiteres Andruckelement (11a) aufweist und die beiden Andruckelemente (11, 11 a) jeweils einer Rolle (B1) zugeordnet sind.

23. Bett nach Anspruch 22, **dadurch gekennzeichnet, dass** jede Feststellbremse (C) zusätzlich zu dem Koppelelement (12) ein weiteres Koppelelement (12a) aufweist und das weitere Koppelelement dem weiteren Andruckelement (11a) zugeordnet ist.

24. Bett nach Anspruch 23, **dadurch gekennzeichnet, dass** die Koppelelemente (12, 12a) jeder Feststellbremse (C) über ein Kraftübertragungsglied (3) miteinander gekoppelt sind.

25. Bett nach Anspruch 23, **dadurch gekennzeichnet, dass** jede Feststellbremse (C) zusätzlich zu dem Betätigungsmittel (2) ein weiteres Betätigungsmittel (2a) aufweist und die weiteren Betätigungsmittel (2a) dem weiteren Koppelelement (12a) zugeordnet sind.

## Claims

1. Immobilizing brake (C) for furniture with rollers (B1), in particular a bed, with which, in a first state of the immobilizing brake (C), the rollers (B1) of the furniture can be immobilized and, in a second state of the immobilizing brake (C), the rollers (B1) can be rotated,
- with at least one single- or multi-part immobilizing means (1) which is suitable and is designed for immobilizing the rollers (B1),
- with at least one single- or multi-part actuating means (2) by means of which the immobilizing brake (C) can be transferred from the first state into the second state, and vice versa,
**characterized in that**
the immobilizing means (1) comprises a blockable gas-filled spring (10) which is blocked in the first state of the immobilizing brake (C) and which is blocked in the second state of the immobilizing brake (C) and which can be released when the immobilizing brake (C) is changed from the first state into the second state and which can be released when the immobilizing brake (C) is changed from the second state into the first state, and
**in that** the gas-filled spring (10) has a cylinder (101) and a piston which is arranged displaceably in the cylinder.

2. Immobilizing brake (C) according to Claim 1, **characterized in that** the gas-filled spring (10) can be released in the first state of the immobilizing brake by an application of force in the direction of a piston rod (102).

3. Immobilizing brake (C) according to Claim 2, **characterized in that** the gas-filled spring (10) can be released in the second state of the immobilizing brake, as in the first state, by an application of force in the same direction of the piston rod.

4. Immobilizing brake (C) according to Claim 2 or 3, **characterized in that** the actuating means (2) is coupled to the piston rod (102) or to the cylinder (101) in order to release the gas-filled spring (10).

5. Immobilizing brake (C) according to one of Claims 1 to 4, **characterized in that** the immobilizing means (1) comprises at least one press-on element (11) with which the rollers (B1) can be blocked in the first state of the immobilizing brake (C) and which releases the rollers (B1) in the second state of the immobilizing brake (C).

6. Immobilizing brake (C) according to Claim 5, **characterized in that** the press-on element (11) can be displaced between a first position in the first state of the immobilizing brake (C) and a second position in the second state of the immobilizing brake (C).

7. Immobilizing brake (C) according to Claim 5 or 6, **characterized in that** the immobilizing means (1) comprises a coupling element (12) via which the piston rod (102) or the cylinder (101) of the gas-filled spring (10) is coupled to the press-on element (11).

8. Immobilizing brake (C) according to Claim 7, **characterized in that** the coupling element (12) is mounted pivotably and can be pivoted between a first position in the first state of the immobilizing brake (C) and a second position in the second state of the immobilizing brake (C).

9. Immobilizing brake (C) according to Claim 8, **characterized in that** the cylinder (101) or the piston rod (102) is attached to the coupling element (12) in an articulated manner.

10. Immobilizing brake (C) according to Claim 8 or 9, **characterized in that** the coupling element (12) has a guide contour (1220) for guiding the press-on element (11), against which guide contour the press-on element (11) bears.

11. Immobilizing brake (C) according to Claim 10, **characterized in that** the immobilizing brake has a spring element with which the press-on element (11) can be pressed against the guide contour (1220) of the coupling element (12).

12. Immobilizing brake (C) according to one of Claims 7 to 11, **characterized in that** the actuating means (2) is coupled to the press-on element (11) via the coupling element (12).

13. Immobilizing brake (C) according to one of Claims 7 to 12, **characterized in that** the actuating means (2) is coupled to the gas-filled spring (10) via the coupling element (12).

14. Immobilizing brake (C) according to Claim 12 or 13, **characterized in that** the actuating means (2) is connected to the coupling element (12) in an articulated manner.

15. Immobilizing brake (C) according to one of Claims 12 to 14, **characterized in that** the actuating means (2) comprises an actuating lever or an actuating pedal (20) and at least one transmission element (21) for transmitting an actuating force from the actuating lever or actuating pedal (20) to the coupling element (12).

16. Immobilizing brake (C) according to one of Claims 7 to 15, **characterized in that** the coupling element (12) comprises a first coupling part (120), a connecting part (121) and a second coupling part (122), which are connected rigidly to one another.

17. Immobilizing brake (C) according to Claim 16, **characterized in that** the actuating means (2) are connected to the first coupling part (120) of the coupling element (12) in an articulated manner.

18. Immobilizing brake (C) according to Claim 16 or 17, **characterized in that** the gas-filled spring (10) is connected to the second coupling part (122) of the coupling element (12).

19. Immobilizing brake (C) according to one of Claims 16 to 18, **characterized in that** the guide contour (1220) is provided on the second coupling part (122) of the coupling element (12).

20. Bed, in particular care bed, with foot rests resting on rollers (B1) and with immobilizing brakes (C),
**characterized in that**
the immobilizing brake (C) is designed according to one of Claims 1 to 19.

21. Bed according to Claim 20, **characterized in that** one immobilizing brake (C) is in each case assigned to two rollers (B1).

22. Bed according to Claim 21, **characterized in that** each immobilizing brake (C) has a further press-on element (11a) in addition to the press-on element (11) and the two press-on elements (11, 11a) are each assigned to a roller (B1).

23. Bed according to Claim 22, **characterized in that** each immobilizing brake (C) has a further coupling element (12a) in addition to the coupling element (12), and the further coupling element is assigned to the further press-on element (11a).

24. Bed according to Claim 23, **characterized in that** the coupling elements (12, 12a) of each immobilizing brake (C) are coupled to each other via a force transmission member (3).

25. Bed according to Claim 23, **characterized in that** each immobilizing brake (C) has a further actuating means (2a) in addition to the actuating means (2), and the further actuating means (2a) are assigned to the further coupling element (12a).

## Revendications

1. Frein d'immobilisation (C) pour des meubles sur roulettes (B1), en particulier des lits, avec lequel, dans un premier état du frein d'immobilisation (C) les roulettes (B1) du meuble peuvent être bloquées et, dans un deuxième état du frein d'immobilisation (C), les roulettes (B1) peuvent tourner,
- avec au moins un moyen d'immobilisation (1), en une ou plusieurs parties, qui est conçu et monté de façon à immobiliser les roulettes (B1),
- avec au moins un moyen d'actionnement (2), en une ou plusieurs parties, avec lequel le frein d'immobilisation (C) peut être amené du premier état au deuxième état et inversement,
**caractérisé en ce que**
le moyen d'immobilisation (1) contient un amortisseur pneumatique à blocage (10), qui peut être bloqué dans le premier état du frein d'immobilisation (C) et dans le deuxième état du frein d'immobilisation (C) et qui peut être débloqué lors du passage du frein d'immobilisation (C) du premier état au deuxième état et qui peut être débloqué lors du passage du frein d'immobilisation (C) du deuxième état au premier état, et **en ce que** l'amortisseur pneumatique (10) présente un cylindre (101) et un piston, qui est disposé de façon coulissante dans le cylindre.

2. Frein d'immobilisation (C) selon la revendication 1, **caractérisé en ce que** l'amortisseur pneumatique (10) peut, dans le premier état du frein d'immobilisation (C), être débloqué par l'action d'une force dans la direction d'une tige de piston (102).

3. Frein d'immobilisation (C) selon la revendication 2, **caractérisé en ce que** l'amortisseur pneumatique (10) peut, dans le deuxième état du frein d'immobilisation, être débloqué par l'action d'une force dans la même direction de la tige de piston que dans le premier état.

4. Frein d'immobilisation (C) selon la revendication 2 ou 3, **caractérisé en ce que** le moyen d'actionnement (2) est couplé à la tige de piston (102) ou au cylindre (101) pour débloquer l'amortisseur pneumatique (10).

5. Frein d'immobilisation (C) selon l'une quelconque des revendications 1 à 4, **caractérisé en ce que** le moyen d'immobilisation (1) comprend au moins un élément de pression (11), avec lequel les roulettes (B1) peuvent être bloquées dans le premier état du frein d'immobilisation (C) et qui libère les roulettes (B1) dans le deuxième état du frein d'immobilisation (C).

6. Frein d'immobilisation (C) selon la revendication 5, **caractérisé en ce que** l'élément de pression (11) peut coulisser entre une première position dans le premier état du frein d'immobilisation (C) et une deuxième position dans un deuxième état du frein d'immobilisation (C).

7. Frein d'immobilisation (C) selon la revendication 5 ou 6, **caractérisé en ce que** le moyen d'immobilisation (1) comprend un élément de couplage (12), au moyen duquel la tige de piston (102) ou le cylindre (101) de l'amortisseur pneumatique (10) est couplé(e) à l'élément de pression (11).

8. Frein d'immobilisation (C) selon la revendication 7, **caractérisé en ce que** l'élément de couplage (12) est monté de façon pivotante et peut pivoter entre une première position dans le premier état du frein d'immobilisation (C) et une deuxième position dans le deuxième état du frein d'immobilisation (C).

9. Frein d'immobilisation (C) selon la revendication 8, **caractérisé en ce que** le cylindre (101) ou la tige de piston (102) est articulé(e) sur l'élément de couplage (12).

10. Frein d'immobilisation (C) selon la revendication 8 ou 9, **caractérisé en ce que** l'élément de couplage (12) présente un contour de guidage (1220) pour guider l'élément de pression (11), et sur lequel repose l'élément de pression (11).

11. Frein d'immobilisation (C) selon la revendication 10, **caractérisé en ce que** le frein d'immobilisation présente un élément de ressort, avec lequel l'élément de pression (11) peut être pressé sur le contour de guidage (1220) de l'élément de couplage (12).

12. Frein d'immobilisation (C) selon l'une quelconque des revendications 7 à 11, **caractérisé en ce que** le moyen d'actionnement (2) est couplé à l'élément de pression (11) au moyen de l'élément de couplage (12).

13. Frein d'immobilisation (C) selon l'une quelconque des revendications 7 à 12, **caractérisé en ce que** le moyen d'actionnement (2) est couplé à l'amortisseur pneumatique (10) par l'élément de couplage (12).

14. Frein d'immobilisation (C) selon la revendication 12 ou 13, **caractérisé en ce que** le moyen d'actionnement (2) est relié de manière articulée à l'élément de couplage (12).

15. Frein d'immobilisation (C) selon l'une quelconque des revendications 12 à 14, **caractérisé en ce que** le moyen d'actionnement (2) comprend un levier d'actionnement ou une pédale d'actionnement (20) et au moins un élément de transmission (21) pour la transmission d'une force d'actionnement du levier d'actionnement ou de la pédale d'actionnement (20) à l'élément de couplage (12).

16. Frein d'immobilisation (C) selon l'une quelconque des revendications 7 à 15, **caractérisé en ce que** l'élément de couplage (12) comprend une première pièce de couplage (120), une pièce de liaison (121) et une deuxième pièce de couplage (122), qui sont assemblées les unes aux autres de façon rigide.

17. Frein d'immobilisation (C) selon la revendication 16, **caractérisé en ce que** les moyens d'actionnement (2) sont reliés de manière articulée à la première pièce de couplage (120) de l'élément de couplage (12).

18. Frein d'immobilisation (C) selon la revendication 16 ou 17, **caractérisé en ce que** l'amortisseur pneumatique (10) est relié à la deuxième pièce de couplage (122) de l'élément de couplage (12).

19. Frein d'immobilisation (C) selon l'une quelconque des revendications 16 à 18, **caractérisé en ce que** le contour de guidage (1220) est prévu sur la deuxième pièce de couplage (122) de l'élément de couplage (12).

20. Lit, en particulier lit médicalisé, avec des pieds reposant sur des roulettes (B1) et avec des freins d'immobilisation (C), **caractérisé en ce que** le frein d'immobilisation (C) est réalisé selon l'une quelconque des revendications 1 à 19.

21. Lit selon la revendication 20, **caractérisé en ce qu'**un frein d'immobilisation (C) est respectivement associé à deux roulettes (B1).

22. Lit selon la revendication 21, **caractérisé en ce que** chaque frein d'immobilisation (C) présente un autre élément de pression (11a) en plus de l'élément de pression (11) et les deux éléments de pression (11, 11a) sont respectivement associés à une roulette (B1).

23. Lit selon la revendication 22, **caractérisé en ce que** chaque frein d'immobilisation (C) présente un autre élément de couplage (12a) en plus de l'élément de couplage (12), et l'autre élément de couplage est associé à l'autre élément de pression (11a).

24. Lit selon la revendication 23, **caractérisé en ce que** les éléments de couplage (12, 12a) de chaque frein d'immobilisation (C) sont couplés l'un à l'autre par un organe de transmission de force (3).

25. Lit selon la revendication 23, **caractérisé en ce que** chaque frein d'immobilisation (C) présente un autre moyen d'actionnement (2a) en plus de l'élément d'actionnement (2), et les autres moyens d'actionnement (2a) sont associés à l'autre élément de couplage (12a).
